# EUROPÄISCHE PATENTSCHRIFT

(11) **EP 2 165 619 B1**
(45) Veröffentlichungstag und Bekanntmachung des Hinweises auf die Patenterteilung: **19.10.2016**
(21) Anmeldenummer: 09011411.7
(22) Anmeldetag: 07.09.2009
(51) Int. Cl.: A44B 11/25

(54) **Gurtschnalle und Verfahren zur Herstellung der Gurtschnalle**
Belt buckle and method for manufacturing the belt buckle
Boucle de ceinture et procédé de fabrication de la boucle de ceinture

(30) Priorität: 19.09.2008 AT 14662008
(43) Veröffentlichungstag der Anmeldung: 24.03.2010
(73) Patentinhaber: ABA Hörtnagl GmbH, 6166 Fulpmes (AT)
(72) Erfinder: Hörtnagl, Andreas, 6166 Fulpmes (AT)
(74) Vertreter: Hofmann, Ralf U.

(56) Entgegenhaltungen:
- AT-B- 413 786

## Beschreibung

Die Erfindung bezieht sich auf ein Verfahren zur Herstellung einer Gurtschnalle, welche ein Einsteckteil, das mindestens eine Gurtöffnung zum Durchführen eines Gurts und einen in eine Einsteckrichtung sich erstreckenden Steckfortsatz mit beidseitig in eine Querrichtung vorspringenden Haltenasen aufweist, und ein Aufnahmeteil umfasst, das einen Basiskörper mit mindestens einer Gurtöffnung zum Durchführen eines Gurts und mit einer von einer Einsteckseite des Basiskörpers ausgehenden Einstecköffnung zum Einstecken des Steckfortsatzes des Einsteckteils in die Einsteckrichtung und am Basiskörper verschwenkbar gelagerte Klinken aufweist, die in einer Schließstellung im zusammengesteckten Zustand des Aufnahmeteils und Einsteckteils mit den Haltenasen zusammenwirken und den Steckfortsatz in der Einstecköffnung des Aufnahmeteils sichern, wobei die Einstecköffnung mittels einem Schlitzfräser ausgehend von der Einsteckseite des Basiskörpers in die Einsteckrichtung eingefräst wird und im Basiskörper eine den Basiskörper bis zur Gurtöffnung durchsetzende Durchgangsöffnung ausgebildet wird.

Weiters bezieht sich die Erfindung auf eine Gurtschnalle umfassend ein Einsteckteil, das mindestens eine Gurtöffnung zum Durchführen eines Gurts und einen in eine Einsteckrichtung sich erstreckenden Steckfortsatz mit beidseitig in eine Querrichtung vorspringenden Haltenasen aufweist, und ein Aufnahmeteil, das einen Basiskörper mit mindestens einer Gurtöffnung zum Durchführen eines Gurts und mit einer von einer Einsteckseite des Basiskörpers ausgehenden Einstecköffnung zum Einstecken des Steckfortsatzes des Einsteckteils in die Einsteckrichtung und am Basiskörper verschwenkbar gelagerte Klinken aufweist, die in einer Schließstellung im zusammengesteckten Zustand des Aufnahmeteils und des Einsteckteils mit den Haltenasen des Steckfortsatzes des Einsteckteils zusammenwirken und den Steckfortsatz in der Einstecköffnung des Aufnahmeteils sichern, wobei die Einstecköffnung von einer Einsteckseite des Basiskörpers ausgeht und als den Basiskörper bis zur Gurtöffnung durchsetzende Durchgangsöffnung ausgebildet ist.

Eine nach einem derartigen Verfahren hergestellte Gurtschnalle, beispielsweise für Sicherheitsgurtzeuge für Absturzsicherungen, ist durch Vorbenutzung durch die Anmelderin und aus dem internationalen Muster DM/045484 bekannt. Obwohl sich diese Gurtschnalle in der Praxis bewährt hat, wären für bestimmt Anwendungen höhere durch die Schnalle aufnehmbare Lasten wünschenswert.

Bei einer demgegenüber noch älteren, ebenfalls durch Vorbenutzung bekannten Schnalle ist die Einstecköffnung im Basiskörper des Aufnahmeteils nicht als in die Gurtöffnung mündende Durchgangsöffnung sondern sacklochartig ausgebildet. Ein Problem stellt hier die Ansammlung von Schmutz in der Einstecköffnung im Laufe der Zeit dar. Zur Querführung ist der Steckfortsatz im Bereich seines vorderen Endes mit einer in die Einsteckrichtung sich erstreckenden schlitzförmigen Ausnehmung versehen, die mit einem Bolzen zusammenwirkt, der zwischen den vorderseitigen und rückseitigen Seitenwand verläuft, die die Einstecköffnung des Basiskörpers des Aufnahmeteils begrenzen. Durch die schlitzartige Ausnehmung wird zudem das Ende des Steckfortsatzes geschwächt.

Eine weitere Gurtschnalle ist aus der Patentschrift AT413786B bekannt.

Aufgabe der Erfindung ist es bei einem Verfahren der eingangs genannten Art bzw. bei einer Gurtschnalle der eingangs genannten Art eine Erhöhung der Stabilität gegenüber einer auf die Gurtschnalle durch die an der Gurtschnalle anzubringenden Gurte ausgeübte Belastung zu erreichen. Erfindungsgemäß gelingt dies durch ein Verfahren mit den Merkmalen des Anspruchs 1 bzw. durch eine Gurtschnalle mit den Merkmalen des Anspruchs 4.

Beim erfindungsgemäßen Verfahren wird der Basiskörper des Aufnahmeteils ausgehend von der Gurtöffnung eingefräst. Hierbei werden in der Begrenzungsfläche, die die Gurtöffnung auf der dem Einsteckteil zugewandten Seite begrenzt, erste und zweite Ausnehmungen gebildet. Weiters werden hierbei erste und zweite Führungsflächen gebildet, die die Durchgangsöffnung im Bereich ihrer Mündung in die Gurtöffnung beidseitig begrenzen und die mit den beiden voneinander weggerichteten, in die Querrichtung weisenden Randflächen der Haltenasen des Einsteckteils zusammenwirken. Die Querrichtung liegt rechtwinkelig zur Einsteckrichtung und parallel zu einer Hauptebene des Aufnahmeteils.

Die erfindungsgemäße Gurtschnalle weist am Basiskörper Führungsflächen für die beiden in die Querrichtung weisenden Randflächen der Haltenasen des Steckfortsatzes des Einsteckteils auf. Diese begrenzen die Durchgangsöffnung des Basiskörpers im Bereich ihrer Mündung in die Gurtöffnung bezogen auf die Querrichtung beidseitig.

Durch die Erfindung wird die Stabilität der Gurtschnalle im zusammengesteckten Zustand des Einsteckteils und des Aufnahmeteils erhöht. Durch das Zusammenwirken der Führungsflächen des Basiskörpers des Aufnahmeteils mit den Randflächen der Haltenasen des Steckfortsatzes des Einsteckteils wird im Falle eines hohen Zuges, der auf die Gurte wirkt, die an den Teilen der Gurtschnalle angebracht sind, einer Verkippung des Einsteckteils gegenüber dem Aufnahmeteil (um eine rechtwinkelig zur Einsteckrichtung und rechtwinkelig zur Querrichtung liegende Achse) entgegengewirkt. Durch eine solche Verkippung kann es zu einer unsymmetrischen Lastverteilung kommen, die eine wesentlich höhere Last auf einer der Klinken und der mit ihr zusammenwirkenden Haltenase als auf der anderen Klinke und der mit ihr zusammenwirkenden Haltenase bewirkt.

Die Führungsflächen des Basiskörpers des Einsteckteils liegen vorzugsweise in Ebenen, deren Flächennormalen im Wesentlichen parallel zur Querrichtung liegen. Die Angabe "im Wesentlichen parallel" soll hierbei Abweichungen zur Parallelen von +/- 5° umfassen.

Die in die Einsteckrichtung gemessenen Längen der Führungsflächen betragen vorzugsweise mindestens 0,5mm, besonders bevorzugt mindestens 1 mm.

In einer bevorzugten Ausführungsform der Erfindung ist weiters am Steckfortsatz ein in eine Richtung rechtwinkelig zur Einsteckrichtung und rechtwinkelig zur Querrichtung überstehender Absatz ausgebildet, der in die Querrichtung weisende Randflächen aufweist, die mit Randflächen einer Führungsausnehmung im Basiskörper des Einsteckteils zusammenwirken. Die Führungsausnehmung geht von der Einsteckseite des Basiskörpers aus. Die Randflächen des Absatzes des Steckerfortsatzes und die mit ihnen zusammenwirkenden Randflächen der Führungsausnehmung liegen hierbei vorzugsweise in Ebenen, die im Wesentlichen parallel zur Querrichtung liegen. Der Ausdruck "im Wesentlichen parallel" soll hierbei Abweichungen zur Parallelen von bis zu +/- 10° umfassen.

Weitere Vorteile und Einzelheiten der Erfindung werden im Folgenden anhand der beiliegenden Zeichnung erläutert: In dieser zeigen:
Fig. 1 und 2 Schrägsichten der Gurtschnalle im zusammengesteckten Zustand des Aufnahmeteils und Einsteckteils aus unterschiedlichen Blickwinkeln (einmal sind die vorderseitigen und einmal die rückseitigen Seitenflächen sichtbar);
Fig. 3 eine weitere Schrägsicht aus einer unterschiedlichen Blickrichtung (wobei die rückseitigen Seitenflächen sichtbar sind);
Fig. 4, 5 und 6 Seitenansichten auf die vorderseitigen und rückseitigen Seitenflächen und auf die Randseiten im getrennten Zustand des Einsteckteils und Aufnahmeteils;
Fig. 7 und 8 Schnitte entlang der Linien AA und BB von Fig. 6;
Fig. 9 bis 11 Ansichten entsprechend Fig. 4 bis 6 im zusammengesteckten Zustand des Einsteckteils und Aufnahmeteils;
Fig. 12 einen Schnitt entlang der Linie CC von Fig. 11;
Fig. 13 eine schematische Darstellung des Basiskörpers des Aufnahmeteils zusammen mit einem Schlitzfräser, in einem Schnitt entlang der Linie DD von Fig. 5;
Fig. 14 einen schematischen Schnitt des Basiskörpers des Aufnahmeteils zusammen mit einem zylindrischen Fräser entlang der Linie AA von Fig. 6.

Die Figuren weisen unterschiedliche Maßstäbe auf.

Die Gurtschnalle gemäß der Erfindung umfasst ein Aufnahmeteil 1 (= weibliches Schnallenteil) und ein Einsteckteil 2 (= männliches Schnallenteil), die im zusammengesteckten Zustand miteinander verriegelt sind. Das Aufnahmeteil 1 und das Einsteckteil 2 weisen jeweils mindestens eine Gurtöffnung 3, 4, 5 zum Durchführen eines mit dem Aufnahmeteil 1 bzw. Einsteckteil 2 zu verbindenden Gurts 6, 7 auf. Die Gurte 6, 7 sind lediglich in den Fig. 7 und 12 durch strichlierte Linien angedeutet. Im dargestellten Ausführungsbeispiel weist das Aufnahmeteil 1 nur eine Gurtöffnung 3 auf, um einen Gurt 6 nichtverstellbar mit dem Aufnahmeteil 1 zu verbinden (durch Durchschieben durch die Gurtöffnung 3 und Vernähen), während das Einsteckteil 2 zwei Gurtöffnungen 4, 5 aufweist, die beidseitig eines verschiebbaren Mittelsteges 8 liegen, um einen Gurt 7 verstellbar mit dem Einsteckteil 2 zu verbinden. Hierbei wird das Gurtende in bekannter Weise von der rückseitigen Seitenfläche 10 des Einsteckteils 2 her durch die Gurtöffnung 4, über den Mittelsteg 8 und weiter durch die Gurtöffnung 5 gezogen.

Anstelle der gezeigten Ausbildung können auch sowohl das Aufnahmeteil 1 als auch das Einsteckteil 2 nur eine Gurtöffnung zur unverstellbaren Anbringung eines Gurtendes oder sowohl das Einsteckteil als auch das Aufnahmeteil mehrere Gurtöffnungen zum jeweils verstellbaren Verbinden mit einem Gurt aufweisen. Auch die umgekehrte Anordnung, bei der ein Gurtende verstellbar mit dem Aufnahmeteil 1 und ein Gurtende unverstellbar mit dem Einsteckteil 2 verbunden ist, ist möglich.

Bei den mit dem Aufnahmeteil 1 und dem Einsteckteil 2 verbundenen Gurten 6, 7 kann es sich um getrennte Gurte oder um die beiden Enden eines einzelnen Gurtes handeln.

Das Einsteckteil 2 weist eine Hauptebene 11 auf. Die vorderseitige und rückseitige Seitenfläche 9, 10 liegen parallel zur Hauptebene 11 bzw. besitzen parallel zur Hauptebene 11 liegende Abschnitte. Das Aufnahmeteil 1 weist eine Hauptebene 12 auf. Die vorderseitige und rückseitige Seitenfläche 13, 14 des Aufnahmeteils 1 liegen parallel zur Hauptebene 12 bzw. besitzen parallel zur Hauptebene 12 liegende Abschnitte.

Im zusammengesteckten Zustand des Aufnahmeteils 1 und Einsteckteils 2 liegen die Hauptebenen 11, 12 des Einsteckteils 2 und Aufnahmeteils 1 in einer gemeinsamen Ebene.

Die Achsen der Gurtöffnungen 3, 4, 5 stehen rechtwinkelig zu den Hauptebenen 12, 11.

Im mit den Gurten 6, 7 verbundenen Betriebszustand weisen die rückseitige Seitenfläche 10 des Einsteckteils 2 und die rückseitige Seitenfläche 14 des Aufnahmeteils 1 zum die Gurte 6, 7 tragenden Benutzer bzw. zum Gegenstand, an dem die Gurte 6, 7 angelegt sind.

Vorzugsweise bestehen das Aufnahmeteil und das Einsteckteil aus Metall, insbesondere aus Aluminium. Eine Ausbildung z. B. aus Titan oder Feinguss ist ebenfalls denkbar und möglich.

Ein Steckfortsatz 15 des Einsteckteils 2 erstreckt sich ausgehend von einem die Gurtöffnungen 4, 5 bildenden Abschnitt des Einsteckteils 2 in eine Einsteckrichtung 16. Im Bereich seines bezogen auf die Einsteckrichtung 16 vorderen freien Endes besitzt der Steckfortsatz 15 Haltenasen 17, 18, welche beidseitig am Steckfortsatz 15 angeordnet sind. Die Haltenasen 17, 18 springen jeweils in die rechtwinkelig zur Einsteckrichtung 16 und parallel zur Hauptebene 11 liegende Querrichtung vor. Die Querrichtung ist die Richtung, die bei den Gurtöffnungen 3, 4, 5 die maximale Gurtbreite vorgibt.

Das Aufnahmeteil 1 besitzt einen Basiskörper 19, in dem die Gurtöffnung 3 ausgebildet ist. Der Basiskörper 19 weist weiters eine Einstecköffnung 20 auf, in welche der Steckfortsatz 15 des Einsteckteils 2 in die Einsteckrichtung 16 eingesteckt wird, wenn die beiden Schnallenteile 1, 2 miteinander verbunden werden. Die Einstecköffnung 20 geht von der Einsteckseite 21 des Aufnahmeteils 1 aus, das ist die dem einzusteckenden Einsteckteil 2 zugewandte Schmalseite des Aufnahmeteils 1. Die Einstecköffnung 20 ist als den Basiskörper 19 bis zur Gurtöffnung 3 durchsetzende Durchgangsöffnung ausgebildet, d.h. sie mündet einerseits an der Einsteckseite 21 des Basiskörpers 19 und andererseits in die Gurtöffnung 3, wobei ein Fenster 22 in der Begrenzungsfläche 23 der Gurtöffnung 3 ausgebildet wird (vgl. insbesondere Fig. 3). Die in die Querrichtung gemessene Breite dieses Fensters 22 ist kleiner, z. B. weniger als halb so groß, als die in Querrichtung gemessene Breite der Gurtöffnung 3. Mit anderen Worten besitzt der Basiskörper 19 des Aufnahmeteils 1 einen Kanal, der einerseits an der Einsteckseite 21 mündet und die Einstecköffnung 20 bildet und andererseits in die Gurtöffnung 3 mündet und hierbei ein Fenster 22 bildet, das in der Begrenzungsfläche 23 der Gurtöffnung 3 ausgebildet ist, welche auf der der Einsteckseite 21 zugewandten Seite der Gurtöffnung 3 diese begrenzt.

Am Basiskörper 19 des Aufnahmeteils 1 sind erste und zweite Klinken 24, 25 verschwenkbar gelagert. Die Schwenkachsen 26, 27 sind rechtwinkelig zur Einsteckrichtung 16 und rechtwinkelig zur Querrichtung ausgerichtet, stehen also rechtwinkelig zur Hauptebene 12. Im zusammengesteckten und miteinander verriegelten Zustand der Schnallenteile 1, 2 befinden sich die Klinken 24, 25 in einer Schließstellung, in der sie mit den Haltenasen 17, 18 zusammenwirken. Durch Angriff an den Haltenasen 17, 18 blockieren sie ein Herausziehen des Steckfortsatzes 15 aus der Einstecköffnung 20 entgegen der Einsteckrichtung 16. Die Klinken 24, 25 sind durch Federelemente 28, 29, im gezeigten Ausführungsbeispiel sind dies Schraubenfedern, die aus Sacklochbohrungen des Basiskörpers 19 in die Durchgangsöffnung des Basiskörpers 19 ragen und sich einerseits am Boden der Sacklochbohrung und andererseits an der Klinke abstützen, in die Schließstellung beaufschlagt. Die Klinken 24, 25 sind zweiarmige Hebel. Durch Angriff am aus dem Basiskörper 19 herausragenden Hebelarm (die aufzubringenden Kräfte sind in Fig. 12 durch die Pfeile 30, 31 symbolisiert), werden die Klinken 24, 25 um ihre Achsen in Öffnungsstellungen verschwenkt, in denen sie die Haltenasen 17, 18 freigeben, worauf der Steckfortsatz 15 aus der Einstecköffnung 20 herausgezogen werden kann.

Zum Verbinden der getrennten Schnallenteile 1, 2 wird das Einsteckteil 2 in die Einstecköffnung 20 hineingesteckt, wobei das bezogen auf die Einsteckrichtung 16 vordere Ende des Steckfortsatzes 15 an die innerhalb des Basiskörpers 19 liegenden Hebelarme der Klinken 24, 25 anläuft und diese durch Verschwenken der Klinken 24, 25 um ihre Schwenkachsen 26, 27 gegen die Kraft der Federelemente 28, 29 auseinanderdrückt, bis die Klin-ken 24, 25 im vollständig eingesteckten Zustand des Einsteckteils 2 hinter den Haltenasen 17, 18 einschnappen.

Im Bereich der Mündung der Durchgangsöffnung des Basiskörpers 19 bzw. des Kanals durch den Basiskörper 19 in die Gurtöffnung 3, also im an das Fenster 22 anschließenden Bereich wird die Durchgangsöffnung des Basiskörpers 19 bzw. der Kanal durch den Basiskörper 19 in Querrichtung beidseitig von Führungsflächen 32, 33 begrenzt. Diese Führungsflächen 32, 33 dienen zur Führung der in Querrichtung weisenden Randflächen 34, 35 der Haltenasen 17, 18. Die Führungsflächen 32, 33 wirken also einer Verschiebung der Randflächen 34, 35 in die Querrichtung entgegen, wobei es sich eben um flächige Auflagen für die Randflächen 34, 35 und nicht etwa lediglich um Kanten handelt.

Die Führungsflächen 32, 33 und die mit ihnen zusammenwirkenden Abschnitte der Randflächen 34, 35 liegen vorzugsweise in Ebenen, deren Flächennormalen im Wesentlichen parallel zur Querrichtung liegen.

Zur einfachen Ausbildung der Durchgangsöffnung durch den Basiskörper 19 mit den Führungsflächen 32, 33, welche weiter unten noch genauer erläutert wird, ist die Begrenzungsfläche 23 der Gurtöffnung 3, in welcher das Fenster 22 ausgebildet ist, mit ersten und zweiten Ausnehmungen 36, 37 versehen. Die Ausnehmungen 36, 37 gehen vom Fenster 22 aus, und zwar durchsetzen sie eine der beiden Wände 46, 47 (vgl. Fig. 3 und 13), die zwischen der Durchgangsöffnung durch den Basiskörper 19 des Aufnahmeteils 1 und der Seitenfläche 13, 14 des Aufnahmeteils 1 liegen und deren Stirnseiten Abschnitte der Begrenzungsfläche 23 der Gurtöffnung 3 bilden, wobei sie beide die gleiche Wand 46 durchsetzen und bezogen auf die Querrichtung beabstandet sind. Bezogen auf die Querrichtung schließt eine jeweilige Ausnehmung 36, 37 an einen jeweiligen der beiden Seitenränder 38, 39 an, die das Fenster 22 in die Querrichtung begrenzen, und erstreckt sich ausgehend vom betreffenden Seitenrand 38, 39 in Richtung zum anderen Seitenrand 38, 39. Zwischen der ersten und der zweiten Ausnehmung 36, 37 kann die Seitenwand 46 an ihrer zum Fenster 22 gerichteten Stirnseite etwas abgenommen sein, wie dies beispielsweise aus Fig. 7 und 14 ersichtlich ist.

Denkbar und möglich, obwohl aufgrund der zusätzlichen Schwächung weniger bevorzugt, wäre es auch, dass in der anderen Wand 47 in analoger Weise wie die ersten und zweiten Ausnehmungen 36, 37 ausgebildete dritte und vierte Ausnehmungen ausgebildet sind.

Am Steckfortsatz 15 ist ein Absatz 40 ausgebildet, der Randflächen 41, 42 aufweist, die rechtwinkelig zur Hauptebene 2 stehen und in die Querrichtung weisen. Die Randflächen 41, 42 des Absatzes 40 wirken mit den Rändern einer von der Einsteckseite 21 des Basiskörpers 19 des Aufnahmeteils 1 ausgehenden Führungsausnehmung 43 zusammen, wodurch eine Führung für den Steckfortsatz 15 gebildet wird. Durch diese Führung wird einer Verschiebung des Steckfortsatzes 15 im Bereich dieser Führung in die Querrichtung entgegengewirkt. Vorzugsweise liegen die Randflächen 41, 42 in Ebenen, deren Flächennormalen im Wesentlichen parallel zur Querrichtung liegen.

Durch die Führung des Steckfortsatzes 15 zum Einen durch die Führungsflächen 32, 33 und zum Anderen durch die Randflächen 41, 42, wobei diese beiden Führungen in die Einsteckrichtung 16 distanziert sind, wird eine vorteilhafte Führung des Steckfortsatzes 15 erreicht, wobei ein nur geringes Spiel des Einsteckteils 2 gegenüber dem Aufnahmeteil 1 gegenüber einer Verkippung um eine rechtwinkelig zur Hauptebene 11, 12 stehende Achse im zusammengesteckten Zustand der beiden Schnallenteile 1, 2 erreicht wird.

Günstigerweise ragt der Steckfortsatz 15 des Einsteckteils 2 im zusammengesteckten Zustand der beiden Schnallenteile 1, 2 etwas aus dem Fenster 22 heraus, vorzugsweise mindestens 1 mm. Trotz abgerundeter Ecken im Bereich des bezogen auf die Einsteckrichtung 16 vorderen Endes des Steckfortsatzes 15 und trotz des vorhandenen Spiels des Einsteckteils 2 gegenüber dem Aufnahmeteil 1 im zusammengesteckten Zustand können somit die Führungsflächen 32, 33 maximal ausgenützt werden.

Zur Herstellung der die Einstecköffnung 20 und das Fenster 22 bildenden Durchgangsöffnung durch den Basiskörper 19 wird zunächst eine Ausnehmung mit einem Schlitzfräser ausgehend von der Einsteckseite 21 eingefräst. Der Schlitzfräser 44 ist in Fig. 13 schematisch dargestellt. Es handelt sich um ein um die Achse 45, die rechtwinkelig zur Hauptebene 12 steht, rotierendes Werkzeug. Der Schlitzfräser 44 wird in die Einsteckrichtung 16 gegen die Einsteckseite 21 des Basiskörpers 19 bewegt, um eine Ausnehmung einzufräsen, die durch eine kreisförmige Linie begrenzt ist, die in Fig. 7 und 8 als strichlierte Linie 48 dargestellt ist.

Im Folgenden wird der Basiskörper 19 ausgehend von der Gurtöffnung 3 mittels einem zylindrischen Fräser 49 eingefräst, der um eine rechtwinkelig zur Hauptebene 12 stehende Achse 50 rotiert und in Fig. 14 schematisch dargestellt ist. Hierbei werden die Ausnehmungen 36, 37 ausgebildet. Im Bereich zwischen den Ausnehmungen 36, 37 wird die zwischen der Seitenfläche 14 und der Durchgangsöffnung liegende Wand 46 (vgl. Fig. 3) im an die Gurtöffnung 3 anschließenden Rand ebenfalls etwas abgefräst. Die Achse des zylindrischen Fräsers ist hierbei rechtwinkelig zur Hauptebene 12 ausgerichtet und der Fräser ist bis zur zwischen der Seitenfläche 13 und der Durchgangsöffnung durch den Basiskörper 19 liegenden Wand 47 geführt. Die Wand 47 wird hierbei vorzugsweise nicht abgenommen, um diese Wand nicht zu schwächen. Die Schwächung der Wand 46 durch die Ausfräsung kann durch eine größere Wandstärke der Wand 46 gegenüber der Wand 47 erreicht werden. Beim Fräsen der Wand 46 wird auch das Fenster 22 verbreitert oder überhaupt erst ausgebildet. Weiters werden die Führungsflächen 32, 33 gebildet.

Eine Gurtschnalle gemäß der Erfindung kann mit einer besonders hohen Belastbarkeit ausgebildet werden. Beispielsweise kann eine Festigkeit von mindestens 17,8 KN auf geraden Zug (entsprechend einer einschlägigen Norm) erreicht werden, wenn das Aufnahmeteil 1 und das Einsteckteil 2 wie dies bevorzugt ist aus Aluminiumgrundkörpern bestehen. Herkömmliche Schnallen mit Aluminiumgrundkörpern erreichen solch hohe Festigkeiten nicht.

Eine Gurtschnalle gemäß der Erfindung kann beispielsweise bei Sicherheitsgurtzeugen für Absturzsicherungen oder bei Gurtzeugen für den Flugsport, insbesondere Drachenflieger und Paragleiter, eingesetzt werden.

**Legende**

| zu den Hinweisziffern: | | | |
|---|---|---|---|
| 1 | Aufnahmeteil | 26 | Schwenkachse |
| 2 | Einsteckteil | 27 | Schwenkachse |
| 3 | Gurtöffnung | 28 | Federelement |
| 4 | Gurtöffnung | 29 | Federelement |
| 5 | Gurtöffnung | 30 | Pfeil |
| 6 | Gurt | 31 | Pfeil |
| 7 | Gurt | 32 | Führungsfläche |
| 8 | Mittelsteg | 33 | Führungsfläche |
| 9 | vorderseitige Seitenfläche | 34 | Randfläche |
| 10 | rückseitige Seitenfläche | 35 | Randfläche |
| 11 | Hauptebene | 36 | Ausnehmung |
| 12 | Hauptebene | 37 | Ausnehmung |
| 13 | vorderseitige Seitenfläche | 38 | Seitenrand |
| 14 | rückseitige Seitenfläche | 39 | Seitenrand |
| 15 | Steckfortsatz | 40 | Absatz |
| 16 | Einsteckrichtung | 41 | Randfläche |
| 17 | Haltenase | 42 | Randfläche |
| 18 | Haltenase | 43 | Führungsausnehmung |
| 19 | Basiskörper | 44 | Schlitzfräser |
| 20 | Einstecköffnung | 45 | Achse |
| 21 | Einsteckseite | 46 | Wand |
| 22 | Fenster | 47 | Wand |
| 23 | Begrenzungsfläche | 48 | Linie |
| 24 | Klinke | 49 | Fräser |
| 25 | Klinke | 50 | Achse |

## Patentansprüche

1. Verfahren zur Herstellung einer Gurtschnalle, welche ein Einsteckteil (2), das mindestens eine Gurtöffnung (4, 5) zum Durchführen eines Gurts (7) und einen in eine Einsteckrichtung (16) sich erstreckenden Steckfortsatz (15) mit beidseitig in eine Querrichtung vorspringenden Haltenasen (17, 18) aufweist, und ein Aufnahmeteil (1) umfasst, das einen Basiskörper (19) mit mindestens einer Gurtöffnung (3) zum Durchführen eines Gurts (6) und mit einer von einer Einsteckseite (21) des Basiskörpers (19) ausgehenden Einstecköffnung (20) zum Einstecken des Steckfortsatzes (15) des Einsteckteils (2) in die Einsteckrichtung (16) und am Basiskörper (19) verschwenkbar gelagerte Klinken (24, 25) aufweist, die in einer Schließstellung im zusammengesteckten Zustand des Aufnahmeteils (1) und Einsteckteils (2) mit den Haltenasen (17, 18) zusammenwirken und den Steckfortsatz (15) in der Einstecköffnung (20) des Aufnahmeteils (1) sichern, wobei die Einstecköffnung (20) mittels einem Schlitzfräser (44) ausgehend von der Einsteckseite (21) des Basiskörpers (19) in die Einsteckrichtung (16) eingefräst wird und im Basiskörper (19) eine den Basiskörper (19) bis zur Gurtöffnung (3) durchsetzende Durchgangsöffnung (20, 22) ausgebildet wird, **dadurch gekennzeichnet, dass** durch Einfräsen des Basiskörpers (19) des Aufnahmeteils (1) ausgehend von der Gurtöffnung (3) in einem weiteren Fräsvorgang mindestens eine erste und eine zweite von der Gurtöffnung (3) ausgehende Ausnehmung (36, 37) sowie die Durchgangsöffnung (20, 22) im Bereich ihrer Mündung in die Gurtöffnung (3) in Querrichtung beidseitig begrenzende Führungsflächen (32, 33) für die beiden in Querrichtung weisenden Randflächen (34, 35) der Haltenasen (17, 18) des Steckfortsatzes (15) des Einsteckteils (2) gebildet werden.

2. Verfahren nach Anspruch 1, **dadurch gekennzeichnet, dass** die Führungsflächen (32, 33) in Ebenen liegen, deren Flächennormalen im Wesentlichen parallel zur Querrichtung ausgerichtet sind.

3. Verfahren nach Anspruch 1 oder 2, **dadurch gekennzeichnet, dass** am Steckfortsatz (15) ein Absatz (40) ausgebildet wird, der Randflächen (41, 42) besitzt, die in die Querrichtung weisen und mit Rändern einer von der Einsteckseite (21) des Basiskörpers (19) des Aufnahmeteils (1) ausgehenden Führungsausnehmung (43) des Basiskörpers (19) zusammenwirken.

4. Gurtschnalle umfassend ein Einsteckteil (2), das mindestens eine Gurtöffnung (4, 5) zum Durchführen eines Gurts (7) und einen in eine Einsteckrichtung (16) sich erstreckenden Steckfortsatz (15) mit beidseitig in eine Querrichtung vorspringenden Haltenasen (17, 18) aufweist, und ein Aufnahmeteil (1), das einen Basiskörper (19) mit mindestens einer Gurtöffnung (3) zum Durchführen eines Gurts (6) und mit einer von einer Einsteckseite (21) des Basiskörpers (19) ausgehenden Einstecköffnung (20) zum Einstecken des Steckfortsatzes (15) des Einsteckteils (2) in die Einsteckrichtung (16) und am Basiskörper (19) verschwenkbar gelagerte Klinken (24, 25) aufweist, die in einer Schließstellung im zusammengesteckten Zustand des Aufnahmeteils (1) und des Einsteckteils (2) mit den Haltenasen (17, 18) des Steckfortsatzes (15) des Einsteckteils (2) zusammenwirken und den Steckfortsatz (15) in der Einstecköffnung (20) des Aufnahmeteils (1) sichern, wobei die Einstecköffnung (20) von einer Einsteckseite (21) des Basiskörpers (19) ausgeht und als den Basiskörper (19) bis zur Gurtöffnung (3) durchsetzende Durchgangsöffnung (20, 22) ausgebildet ist, **dadurch gekennzeichnet, dass** am Basiskörper (19) Führungsflächen (32, 33) für die beiden in die Querrichtung weisenden Randflächen (34, 35) der Haltenasen (17, 18) des Steckfortsatzes (15) des Einsteckteils (2) vorhanden sind, welche die Durchgangsöffnung (20, 22) des Basiskörpers (19) im Bereich ihrer Mündung in die Gurtöffnung (3) in Querrichtung beidseitig begrenzen.

5. Gurtschnalle nach Anspruch 4, **dadurch gekennzeichnet, dass** die Führungsflächen (32, 33) in Ebenen liegen, deren Flächennormalen im Wesentlichen parallel zur Querrichtung ausgerichtet sind.

6. Gurtschnalle nach Anspruch 4 oder 5, **dadurch gekennzeichnet, dass** am Steckfortsatz (15) ein Absatz (40) ausgebildet ist, der Randflächen (41, 42) besitzt, die in die Querrichtung weisen und mit Randflächen einer von der Einsteckseite (21) des Basiskörpers (19) des Aufnahmeteils (1) ausgehenden Führungsausnehmung (43) des Basiskörpers (19) zusammenwirken.

7. Gurtschnalle nach Anspruch 6, **dadurch gekennzeichnet, dass** die Randflächen (41, 42) und die mit ihnen zusammenwirkenden Randflächen der Führungsausnehmung (43) Flächennormalen aufweisen, die im Wesentlichen parallel zur Querrichtung liegen.

8. Gurtschnalle nach einem der Ansprüche 4 bis 7, **dadurch gekennzeichnet, dass** der Steckfortsatz (15) des Einsteckteils (2) im in das Aufnahmeteil (1) eingesteckten Zustand aus der Mündung der Durchgangsöffnung (20, 22) in die Gurtöffnung (3) heraussteht und in die Gurtöffnung (3) hineinragt.

9. Gurtschnalle nach einem der Ansprüche 4 bis 8, **dadurch gekennzeichnet, dass** die Klinken (24, 25) durch Federelemente (28, 29) in ihre Schließstellungen beaufschlagt sind.

10. Gurtschnalle nach einem der Ansprüche 4 bis 9, **dadurch gekennzeichnet, dass** die zwischen einer der Seitenflächen (13, 14) des Aufnahmeteils (1) und der Durchgangsöffnung durch den Basiskörper (19) liegende Wand (46) erste und zweite Ausnehmungen (36, 37) aufweist, die von der Gurtöffnung (3) im Bereich anschließend an die Seitenränder (38, 39) des Fensters (22) ausgehen, welches von der Mündung der durch den Basiskörper (19) verlaufenden Durchgangsöffnung (20, 22) in die Gurtöffnung (3) gebildet wird.

## Claims

1. A method for producing a belt buckle which has an insertion part (2) which has at least one belt opening (4, 5) for passing a belt (7) through and an insertion prolongation (15) extending in a direction of insertion (16) with holding lugs (17, 18) projecting in a transverse direction on both sides, and comprises a receiving part (1) which has a basic body (19) with at least one belt opening (3) for passing a belt (6) through and with an insertion opening (20), starting from an insertion side (21) of the basic body (19), for inserting the insertion prolongation (15) of the insertion part (2) in the direction of insertion (16) and catches (24, 25) pivotably mounted on the basic body (19), which catches in a closed position in the assembled state of the receiving part (1) and insertion part (2) cooperate with the holding lugs (17, 18) and secure the insertion prolongation (15) in the insertion opening (20) in the receiving part (1), wherein the insertion opening (20) is cut by means of a slitting cutter (44) starting from the insertion side (21) of the basic body (19) in the direction of insertion (16) and a passage opening (20, 22) which penetrates through the basic body (19) as far as the belt opening (3) is formed in the basic body (19), **characterised in that**, by cutting into the basic body (19) of the receiving part (1) starting from the belt opening (3), in a further cutting operation there are formed at least a first and a second recess (36, 37) which start from the belt opening (3) and also guide faces (32, 33), which define the passage opening (20, 22) in the region of its mouth into the belt opening (3) in the transverse direction on both sides, for the two edge faces (34, 35), pointing in the transverse direction, of the holding lugs (17, 18) of the insertion prolongation (15) of the insertion part (2).

2. A method according to Claim 1, **characterised in that** the guide faces (32, 33) lie in planes, the surface normals of which are oriented substantially parallel to the transverse direction.

3. A method according to Claim 1 or 2, **characterised in that** a shoulder (40) is formed on the insertion prolongation (15), which shoulder has edge faces (41, 42) which point in the transverse direction and cooperate with edges of a guide recess (43) of the basic body (19) which starts from the insertion side (21) of the basic body (19) of the receiving part (1).

4. A belt buckle comprising an insertion part (2) which has at least one belt opening (4, 5) for passing a belt (7) through and an insertion prolongation (15) extending in a direction of insertion (16) with holding lugs (17, 18) projecting in a transverse direction on both sides, and a receiving part (1) which has a basic body (19) with at least one belt opening (3) for passing a belt (6) through and with an insertion opening (20), starting from an insertion side (21) of the basic body (19), for inserting the insertion prolongation (15) of the insertion part (2) in the direction of insertion (16) and catches (24, 25) pivotably mounted on the basic body (19), which catches in a closed position in the assembled state of the receiving part (1) and of the insertion part (2) cooperate with the holding lugs (17, 18) of the insertion prolongation (15) of the insertion part (2) and secure the insertion prolongation (15) in the insertion opening (20) in the receiving part (1), wherein the insertion opening (20) starts from an insertion side (21) of the basic body (19) and is formed as a passage opening (20, 22) which passes through the basic body (19) as far as the belt opening (3), **characterised in that** guide faces (32, 33) for the two edge faces (34, 35), pointing in the transverse direction, of the holding lugs (17, 18) of the insertion prolongation (15) of the insertion part (2) are present on the basic body (19), which guide faces define the passage opening (20, 22) of the basic body (19) in the region of its mouth into the belt opening (3) in the transverse direction on both sides.

5. A belt buckle according to Claim 4, **characterised in that** the guide faces (32, 33) lie in planes, the surface normals of which are oriented substantially parallel to the transverse direction.

6. A belt buckle according to Claim 4 or 5, **characterised in that** a shoulder (40) is formed on the insertion prolongation (15), which shoulder has edge faces (41, 42) which point in the transverse direction and cooperate with edge faces of a guide recess (43) of the basic body (19) which starts from the insertion side (21) of the basic body (19) of the receiving part (1).

7. A belt buckle according to Claim 6, **characterised in that** the edge faces (41, 42) and the edge faces of the guide recess (43) which cooperate therewith have surface normals which lie substantially parallel to the transverse direction.

8. A belt buckle according to one of Claims 4 to 7, **characterised in that** the insertion prolongation (15) of the insertion part (2) in the state inserted into the receiving part (1) protrudes out of the mouth of the passage opening (20, 22) into the belt opening (3) and projects into the belt opening (3).

9. A belt buckle according to one of Claims 4 to 8, **characterised in that** the catches (24, 25) are urged by spring elements (28, 29) into their closed positions.

10. A belt buckle according to one of Claims 4 to 9, **characterised in that** the wall (46) lying between one of the side faces (13, 14) of the receiving part (1) and the passage opening through the basic body (19) has first and second recesses (36, 37) which start from the belt opening (3) in the region adjoining the lateral edges (38, 39) of the window (22) which is formed by the mouth of the passage opening (20, 22) running through the basic body (19) into the belt opening (3).

## Revendications

1. Procédé de fabrication d'une boucle de ceinture qui comporte une partie d'enfichage (2) ayant au moins une ouverture de ceinture (4, 5) pour permettre le passage d'une ceinture (7) au travers de celle-ci, et un prolongement d'enfichage (15) s'étendant dans la direction d'enfichage (16) et ayant de part et d'autre des becs de retenue (17, 18) faisant saillie de part et d'autre dans la direction transversale, et une partie de réception (1), qui comprend un corps de base (19) ayant au moins une ouverture de ceinture (3) pour permettre le passage d'une ceinture (6) ainsi qu'une ouverture d'enfichage (20) partant d'un côté d'enfichage (21) du corps de base (19) pour permettre l'enfichage du prolongement d'enfichage (15) de la partie d'enfichage (2) dans la direction d'enfichage (16), et des cliquets (24, 25) montés pivotants sur le corps de base (19) qui coopère, dans une position de fermeture, à l'état d'assemblage par enfichage de la partie de réception (1) et de la partie d'enfichage (2) avec les becs de retenue (17, 18) et bloquent le prolongement d'enfichage (15) dans l'ouverture d'enfichage (20) de la partie de réception (1), l'ouverture d'enfichage (20) étant fraisée au moyen d'une fraise à logement de clavette (44) à partir du côté d'enfichage (21) du corps de base (19) dans la direction d'enfichage (16), et dans le corps de base (19) étant réalisée une ouverture de passage (20, 22) traversant le corps de base (19) jusqu'à l'ouverture de ceinture (3),
**caractérisé en ce que**
dans un processus de fraisage ultérieur par fraisage du corps de base (19) de la partie de réception (1) à partir de l'ouverture de ceinture (3), sont formés, au moins un premier et un second évidements (36, 37) partant de l'ouverture de ceinture (3) ainsi que des surfaces de guidage (32, 33) des deux surfaces de bord (34, 35) des becs de retenue (17, 18) du prolongement d'enfichage (15) de la partie d'enfichage (2), dirigées transversalement limitant de part et d'autre l'ouverture de passage (20, 22), dans la zone de son embouchure dans l'ouverture de ceinture (3).

2. Procédé conforme à la revendication 1,
**caractérisé en ce que**
les surfaces de guidage (32, 33) sont situées dans des plans dont les normales sont orientées essentiellement parallèlement à la direction transversale.

3. Procédé conforme à la revendication 1 ou 2,
**caractérisé en ce que**
sur le prolongement d'enfichage (15) est formé un talon (40) qui comporte des surfaces de bord (41, 42) qui sont dirigées en direction transversale et coopèrent avec des bords d'un évidement de guidage (43) du corps de base (19) partant du côté d'enfichage (21) du corps de base (19) de la partie de réception (1).

4. Boucle de ceinture comprenant une partie d'enfichage (2) ayant au moins une ouverture de ceinture (4, 5) pour permettre le passage d'une ceinture (7) au travers de celle-ci et un prolongement d'enfichage (15) s'étendant dans la direction d'enfichage (16) et ayant des becs de retenue (17, 18) faisant saillie de part et d'autre dans la direction transversale, et une partie de réception (1) qui comprend un corps de base (19) ayant au moins une ouverture de ceinture (3) pour permettre le passage d'une ceinture (6) ainsi qu'une ouverture d'enfichage (20) partant d'un côté d'enfichage (21) du corps de base (19) pour permettre l'enfichage du prolongement d'enfichage (15) de la partie d'enfichage (2) dans la direction d'enfichage (16) et des cliquets (24, 25) montés pivotants sur le corps de base (19) qui coopèrent dans une position de fermeture, à l'état d'assemblage par enfichage de la partie de réception (1) et de la partie d'enfichage (2), avec les becs de retenue (17, 18) du prolongement d'enfichage (15) de la partie d'enfichage (2), et bloquent le prolongement d'enfichage (15) dans l'ouverture d'enfichage (20) de la partie de réception (1), l'ouverture d'enfichage (20) partant d'un côté d'enfichage (21) du corps de base (19) et étant réalisée sous la forme d'une ouverture de passage (20, 22) traversant le corps de base (19) jusqu'à l'ouverture de ceinture (3),
**caractérisée en ce qu'**
il est prévu sur le corps de base (19) des surfaces de guidage (32, 33) des deux surfaces de bord (34, 35) des becs de retenue (17, 18) du prolongement d'enfichage (15) de la partie d'enfichage (2), dirigées transversalement qui limitent de part et d'autre en direction transversale l'ouverture de passage (20, 22) du corps de base (19) dans la zone de son embouchure dans l'ouverture de ceinture (3).

5. Boucle de ceinture conforme à la revendication 4,
**caractérisée en ce que**
les surfaces de guidage (32, 33) sont situées dans des plans dont les normales sont orientées essentiellement parallèlement à la direction transversale.

6. Boucle de ceinture conforme à la revendication 4 ou 5,
**caractérisée en ce que**
sur le prolongement d'enfichage (15) est formé un talon (40) qui comporte des surfaces de bord (41, 42) qui sont dirigées en direction transversale et coopèrent avec des surfaces de bord d'un évidement de guidage (43) du corps de base (19) partant du côté d'enfichage (21) du corps de base (19) de la partie de réception (1).

7. Boucle de ceinture conforme à la revendication 6,
**caractérisée en ce que**
les surfaces de bord (41, 42) et les surfaces de bord de l'évidement de guidage (43) coopérant avec celles-ci ont des normales qui s'étendent essentiellement parallèlement à la direction transversale.

8. Boucle de ceinture conforme à l'une des revendications 4 à 7,
**caractérisée en ce qu'**
à l'état enfiché dans la partie de réception (1) le prolongement d'enfichage (15) de la partie d'enfichage (2) ressort de l'embouchure de l'ouverture de passage (20, 22) dans l'ouverture de ceinture (3) et pénètre dans l'ouverture de ceinture (3).

9. Boucle de ceinture conforme à l'une des revendications 4 à 8,
**caractérisée en ce que**
les cliquets (24, 25) sont rappelés dans leur position de fermeture par des éléments de ressort (28, 29).

10. Boucle de ceinture conforme à l'une des revendications 4 à 9,
**caractérisée en ce que**
la paroi (46) située entre l'une des surfaces latérales (13, 14) de la partie de réception (1) et l'ouverture de passage au travers du corps de base (19) comporte un premier, et un second évidements (36, 37) qui partent de l'ouverture de ceinture (3) dans la zone se connectant aux bords latéraux (38, 39) de la fenêtre (22) qui est formée par l'embouchure de l'ouverture de passage (20, 22) s'étendant au travers du corps de base (19) dans l'ouverture de ceinture (3).
